# EUROPÄISCHE PATENTSCHRIFT

(11) **EP 1 466 082 B1**
(45) Veröffentlichungstag und Bekanntmachung des Hinweises auf die Patenterteilung: **05.03.2008**
(21) Anmeldenummer: 03729438.6
(22) Anmeldetag: 10.01.2003
(51) Int. Cl.: F01L 13/00, F01L 1/24

(54) **SCHALTBARER NOCKENFOLGER ODER SCHALTBARES ABSTÜTZELEMENT EINES VENTILTRIEBS EINER BRENNKRAFTMASCHINE**
SWITCHED CAM FOLLOWER OR SWITCHED SUPPORT ELEMENT OF A VALVE GEAR OF AN INTERNAL COMBUSTION ENGINE
GALET SUIVEUR COUPLABLE OU ELEMENT DE SUPPORT COUPLABLE D'UN ENTRAINEMENT DE SOUPAPE DANS UN MOTEUR A COMBUSTION INTERNE

(30) Priorität: 18.01.2002 DE 10201805
(43) Veröffentlichungstag der Anmeldung: 13.10.2004
(73) Patentinhaber: Schaeffler KG, 91074 Herzogenaurach (DE)
(72) Erfinder: SPEIL, Walter, 85055 Ingolstadt (DE); KARBSTEIN, Henning, 91325 Adelsdorf (DE)
(86) Internationale Anmeldenummer: PCT/EP2003/000158
(87) Internationale Veröffentlichungsnummer: WO 2003/060294

(56) Entgegenhaltungen:
- DE-A- 10 102 130
- DE-A- 10 119 366
- DE-A- 19 728 100
- DE-A- 19 801 701
- DE-A- 19 913 290
- US-B1- 6 273 041
- US-B1- 6 321 705

## Beschreibung

### Gebiet der Erfindung

Die Erfindung betrifft einen schaltbaren Nockenfolger oder ein schaltbares Abstützelement eines Ventiltriebs einer Brennkraftmaschine, mit einem Außenteil, welches mit einem in Nockenhubrichtung zu diesem relativ beweglichen Innenteil zusammengebaut ist, wobei das Innenteil an dessen Trennspalt zum Au-ßenteil zwei voneinander beabstandete oder sich gegenüberliegende Öffnungen für Koppel mittel besitzt, welche Öffnungen bei einer Nockengrundkreisstellung zu je einer weiteren Öffnung für die Koppel mittel im Außenteil fluchten, wobei die Koppelmittel derartig ausgebildet und angeordnet sind, dass bei Kopplung je eines auf einer Koppelseite den Trennspalt derartig übergreift, dass es gleichzeitig in der Öffnung des Außen- und Innenteils verläuft.

### Hintergrund der Erfindung

Ein derartiger Nockenfolger, hier als abschaltbarer Schlepphebel dargestellt, geht aus der als gattungsbildend betrachteten U.S. 6,321,705 B1 hervor. Nachteilig ist es bei diesem, dass auf beiden Koppelseiten ein relativ hoher Fertigungsaufwand betrieben werden muss. So müssen beide Koppelseiten äußerst genau hinsichtlich des radialen Spiels (Leerweg des Koppelmittels in seiner Öffnung in Nockenhubrichtung) und einer Spieltoleranz gefertigt werden. Gleichfalls werden nur geringste Formabweichungen zugelassen. Auch ist unmittelbar bei Erreichen des Koppelstatus an einer Koppelseite nicht klar, welches radiale Spiel dann an dieser Seite vorherrscht. Es liegt ein schaltbarer Nockenfolger vor, welcher relativ komplex aufgebaut ist. Durch die zweifache Genauigkeit steigt das Systemrisiko an den Koppelseiten.

### Aufgabe der Erfindung

Aufgabe der Erfindung ist es daher, einen Nockenfolger oder ein Abstützelement der vorgenannten Art zu schaffen, bei welchem die zitierten Nachteile beseitigt sind und der insbesondere in seinem Koppelbereich einfacher aufgebaut und billiger herstellbar ist, bei gleichzeitig sicherer Kopplung.

### Zusammenfassung der Erfindung

Erfindungsgemäß wird diese Aufgabe durch die neuen Merkmale des Anspruchs 1 gelöst. Demnach soll einerseits in einer Entkoppelstellung der Koppelmittel ein axialer Leerweg des Koppelmittels auf der einen Koppelseite bis zur Kopplung groß und ein axialer Leerweg des Koppelmittels auf der anderen Koppelseite bis zur Kopplung klein ausgelegt ist und wobei andererseits ein radiales Spiel, allein oder gemeinsam mit einer Toleranz des radialen Spiels, des Koppelmittels auf der einen Koppelseite in Bezug auf dessen Öffnung groß und ein radiales Spiel, allein oder gemeinsam mit einer Toleranz des radialen Spiels, des Koppelmittels auf der anderen Koppelseite in Bezug auf dessen Öffnung klein ausgebildet ist.

Somit wird ein großer Fertigungsaufwand nur noch an der anderen Koppelseite betrieben, wohingegen die eine Koppelseite gleichzeitig hinsichtlich des axialen Leerwegs und des radialen Spiels (radiales Spiel = Leerweg des Koppelmittels in seiner Öffnung in Nockenhubrichtung) entfeinert ist. Der Fertigungsaufwand und die Kosten lassen sich somit drastisch senken, ohne nennenswerte Beeinflussung der Eigenschaften des Nockenfolgers oder Abstützelements.

Die Kopplung ist hierdurch so ausgelegt, dass stets zuerst das Koppelmittel der anderen, feintolerierten Koppelseite in der entsprechenden Öffnung verläuft und dass nur auf dieser Seite gleichzeitig ein kleines radiales Koppelspiel vorliegt.

Der denkbare mögliche negative Effekt einer Fehlschaltung, beispielsweise bei nicht genügend ausgefahrenem Koppelmittel trotz ausgelöstem Koppelbefehl, mit dem Ergebnis des Herausrutschens des Koppelmittels und einer starken Überlastung der tragenden Bauteile, ist nicht mehr möglich. Definiert trägt somit zuerst das Koppelmittel auf der anderen Koppelseite, das auch hier nur einen geringen Leerweg in Nockenhubrichtung vollzieht, und anschließend nach ausgelöstem Koppelbefehl erst das Koppelmittel der einen Koppelseite.

Durch die gleichzeitige "Entfeinerung" des radialen Spiel des Koppelmittels (Leerweg in Nockenhubrichtung) auf der einen Koppelseite ist ein weiterer Beitrag in Richtung Minimierung der Fertigungskosten geleistet. Sobald jedoch das geringe radiale Spiel an der "feinen" anderen Koppelseite überwunden ist, erfolgt eine gewünschte Hubübertragung. Somit ist das radiale Spiel an der gröber tolerierten Koppelseite nicht maßgebend. Dieses bewirkt lediglich eine geringfügig höhere Verkippung des Außen- zum Innenteils, welche akzeptabel ist.

Als Nockenstellung zur Verlagerung der Koppelmittel ist ein Grundkreiskontakt des oder der zugeordneten Nocken vorgesehen. Denkbar sind jedoch auch andere Hubstellungen.

Im Falle von rotationssymmetrischen Nockenfolgern wie Tassenstößeln, Rollenstößeln bzw. von rotationssymmetrischen Abstützelementen beläßt man gemäß einem weiteren Vorschlag der Erfindung zumindest einen Rand der Öffnung auf der einen, grobtolerierten Koppelseite einfach zylindrisch. Der Rand für das Koppelmittel auf der anderen, feintolerierten Koppelseite kann vorschlagsgemäß abgeflacht ausgeführt werden, muß jedoch nicht. So werden hier wiederum Fertigungskosten für das Anfertigen einer Planfläche zumindest an einer Koppelseite eingespart. Auf der anderen Koppelseite erfolgt bei Applizierung der Planfläche und ausreichendem Verfahrweg des entsprechenden Koppelmittels, über den Rand der vorgelagerten Öffnung hinweg, sofort ein allumfassendes Umschließen des Koppelmittels mit hervorragenden Trageeigenschaften.

Der Schutzbereich der Erfindung bezieht sich insbesondere auf schaltbare Nockenfolger wie den genannten Tassenstößel, jedoch auch auf Rollen- bzw. Pilzstößel zur Beaufschlagung von Stößelstangen, auf hebelartige Nockenfolger, auf Schaltbrücken zur Beaufschlagung mehrerer gleichwirkender Gaswechselventile und auf schaltbare Abstützelemente, sofern ein zweiseitiger Koppelmechanismus verwendet wird.

Auch bezieht sich der Schutzbereich der Erfindung auf schaltbare Ventiltriebsglieder bei denen nicht ein Schieberpaket gleichgerichtet bewegt wird, sondern bei denen zwei gleichartige Koppelmittel appliziert sind, beispielsweise im Innenteil, und radial nach außen über den Trennspalt hinweg für den Koppelzweck verlagert werden.

Eine weitere vorteilhafte Ausgestaltung der Erfindung bezieht sich darauf, dass die Öffnungen als Bohrung und die Koppelmittel als kolbenartige Schieber ausgebildet sind. Denkbar sind jedoch auch weitere Ausgestaltungen der Öffnungen wie mehrkantartige, wobei sich dem Fachmann an dieser Stelle ebenfalls eine Vielzahl von Koppelmitteln anstelle der Schieber erschließen. So ist beispielsweise auch an Keile, Kugeln u.ä. gedacht.

Aufgrund der separaten Hülsen gemäß einem weiteren Unteranspruch erübrigt sich eine aufwändige Feinbearbeitung der Laufbahnen für die Koppelmittel am Nockenfolger selbst.

In Konkretisierung der Erfindung ist ausgeführt, das Außenteil ringförmig auszubilden und in dessen Bohrung das Innenteil zu applizieren. Es ist jedoch klar, dass der Schutzbereich dieser Erfindung sich nicht nur auf rotationssymmetrische Nockenfolger bzw. Abstützelemente bezieht. So können auch nebeneinanderliegende Nockenfolgerteile wie Hebel vorgesehen sein.

Die Öffnungen im Außenteil für die Koppel mittel liegen sich bevorzugterweise diametral gegenüber. Vorgesehen ist jedoch auch eine in Umfangs- oder Höhenrichtung versetzte Positionierung dieser. Auch ist es möglich, die Öffnung im Innenteil nicht als Durchgangsbohrung zu fertigen, sondern Sackbohrungen zu applizieren.

Schließlich kann es auch vorgesehen sein, auf die Anflachung des einen Randes zu verzichten, sofern das entsprechende Koppelmittel verdrehgesichert in seiner Öffnung geführt ist und stirnseitig, d. h. in Koppelrichtung, von seiner Geometrie her komplementär zur gegenüberliegenden Fläche ist.

### Kurze Beschreibung der Zeichnung

Die Erfindung ist zweckmäßigerweise anhand der Zeichnung näher erklärt. Es zeigen:
- Figur 1: einen Längsschnitt durch einen als Tassenstößel ausgebildeten schaltbaren Nockenfolger im Bodenbereich und
- Figur 2: einen Schnitt nach der Linie II-II der Figur 1.

### Ausführliche Beschreibung der Zeichnung

### Zum Aufbau:

Der Nockenfolger 1, wie in beiden Figuren offenbart, besteht aus einem zylindrischen Außenteil 2, in dessen Bohrung 3 ein hierzu relativ axial bewegliches Innenteil 4 eingebaut ist. Zwischen dem Innen- und dem Außenteil 4, 2 verläuft ein ringförmiger Trennspalt 5. Das Innenteil 4 hat zwei sich diametral gegenüberliegende Öffnungen 6, 7, die zu einer Durchgangsbohrung verbunden sind. Beide Öffnungen 6, 7 haben einen Rand 8, 9. Den Rändern 8, 9 liegt in einer Nockenstellung (hier Grundkreisdurchlauf) je eine weitere Öffnung 10, 11 für später zu erläuternde Koppelmittel fluchtend gegenüber. Die Öffnung 10 auf einer Koppelseite 12 weist im Entkoppelzustand kein Koppelmittel auf, wohingegen in der Öffnung 11 auf einer anderen Koppelseite 13 ein als kolbenartiger Schieber ausgebildetes Koppelmittel 14 positioniert ist.

Im Innenteil 4 ist ein als kolbenartiger Schieber ausgebildetes Koppelmittel 15 angeordnet. Es ist zu erkennen, dass das Koppelmittel 15 mit seiner einen Stirnfläche 16 unmittelbar an einer balligen Stirnseite 17 des anderen Koppelmittels 14 im hier gezeigten Entkoppelzustand (bei Nockengrundkreisdurchlauf) anliegt. Im Bereich der einen Koppelseite 12 hingegen ist eine weitere Stirnfläche 18 des Koppelmittels 15 beabstandet zum Trennspalt 5 ausgebildet.

Des weiteren kann sich der Fachmann den Figuren entnehmen, dass in den zu einer Durchgangsbohrung verbundenen Öffnungen 6, 7 des Innenelements 4 ein hülsenartiger Körper 19 eingebaut ist, innerhalb dessen Bohrung 20 das Koppelmittel 15 unmittelbar verläuft. Gleichfalls hat die Öffnung 11 auf der anderen Koppelseite 13 für das Koppelmittel 14 ebenfalls einen hülsenartigen Körper 21, innerhalb dessen Bohrung 22 das Koppel mittel 14 unmittelbar verläuft. Der Rand 9 am hülsenartigen Körper 19 umschließt, bei ausreichender Koppelbewegung des Koppelmittels 14 in die Öffnung 7, ringförmig und somit allumfassend das Koppelmittel 14. Auf der gegenüberliegenden einen Koppelseite 12 hingegen ist dieser Vorteil nicht gegeben; dies kann jedoch, wie nachfolgend erläutert wird, ohne weiteres hingenommen werden.

### Zur Funktion:

Es ist aus beiden Figuren ersichtlich, dass in der hier gezeigten Entkoppelstellung der Koppel mittel 14, 15, welche als Schieberpaket fluchtend hintereinander liegen, ein Leerweg des Koppelmittels 15 auf der einen Koppelseite 12 bis zur Kopplung in die Öffnung 10 deutlich größer ist, als derjenige des Koppelmittels 14 auf der anderen Koppelseite 13 bis zum sicheren Einfahren über den Rand 9 und den Trennspalt 5 hinweg in die Öffnung 7 des Innenteils 4. Somit trägt auf jeden Fall zuerst die andere Koppelseite 13, bevor ein sicherer Koppelvorgang auf der einen Koppelseite 12 realisiert ist. Mit anderen Worten gesagt ist der Weg, welchen die Koppelmittel 14, 15 im gewünschten Koppelfall zurücklegen, so ausgelegt, dass stets zuerst das Koppelmittel 14 auf der hinsichtlich des axialen Leerweges feintolerierten anderen Koppelseite 13 trägt, Die deutlich gröber tolerierte eine Koppelseite 12 koppelt erst später. Es ist niemals möglich, dass zuerst die "grobe", am Rand der Öffnung 10 zylindrisch gekrümmte, eine Koppelseite 12 zuerst trägt. Da somit zuerst die präzise, andere Koppelseite 13 gekoppelt ist, welche in den optional flachen Rand 9 der Öffnung 7 verlagert wird, kann es nicht mehr dazu kommen, dass das Koppelmittel 15 aus dem nur zylindrischen Rand der Öffnung 10 mit den lediglich gering tragenden Kanten herausrutscht.

Somit ist ohne separate Maßnahmen ein erhöhte Bauteilbelastung an diskreten Stellen der Koppelmittel 14, 15 vermieden. Dadurch, dass nur die andere Koppelseite 13 hinsichtlich des axialen Leerweges präzise ausgelegt ist, lassen sich die Fertigungskosten und auch das Systemrisiko im Koppelmechanismus drastisch senken. Zum anderen sinkt auch die Komplexität des Aufbaus.

Des weiteren kann auch ein radiales Spiel bzw. eine Toleranz des radialen Spiels des Koppelmittels 14 auf der anderen Koppelseite 13 präzise ausgelegt sein, wohingegen ein radiales Spiel bzw, eine Spieltoleranz für das Koppelmittel 15 auf der einen Koppelseite 12 grob ausgelegt ist. Wahlweise kann auch die Formabweichung wie vorgenannt gestaltet werden. Die gröbere Auslegung des radialen Spiels auf der einen Koppelseite 12 bewirkt bei Kopplung eine lediglich geringfügig höhere Verkippung des Außen- zum Innenteils 2, 4. Das radiale Spiel wird von der anderen, feintolerierten Koppelseite 13 bestimmt. Somit erfolgt eine Hubübertragung sofort, wenn das Koppelmittel 14 auf der feintolerierten anderen Koppelseite 13 seinen sehr minimalen Leerweg in nockenferne Richtung innerhalb der Öffnung 7 des Innenteils 4 zurückgelegt hat.

### Bezugszahlenliste

- 1: Nockenfolger
- 2: Außenteil
- 3: Bohrung
- 4: Innenteil
- 5: Trennspalt
- 6: Öffnung
- 7: Öffnung
- 8: Rand
- 9: Rand
- 10: Öffnung
- 11: Öffnung
- 12: Koppelseite
- 13: Koppelseite
- 14: Koppelmittel
- 15: Koppelmittel
- 16: Stirnfläche
- 17: Stirnseite
- 18: Stirnfläche
- 19: Körper
- 20: Bohrung
- 21: Körper
- 22: Bohrung

## Patentansprüche

1. Schaltbarer Nockenfolger (1) oder schaltbares Abstützelement eines Ventiltriebs einer Brennkraftmaschine, mit einem Außenteil (2), welches mit einem in Nockenhubrichtung zu diesem relativ beweglichen Innenteil (4) zusammengebaut ist, wobei das Innenteil (4) an dessen Trennspalt (5) zum Außenteil (2) zwei voneinander beabstandete oder sich gegenüberliegende Öffnungen (6, 7) für Koppel mittel (14, 15) besitzt, welche Öffnungen (6, 7) bei einer Nockengrundkreisstellung zu je einer weiteren Öffnung (10, 11) für die Koppelmittel (14, 15) im Außenteil (2) fluchten, wobei die Koppelmittel (14, 15) derartig ausgebildet und angeordnet sind, dass bei Kopplung je eines auf einer Koppelseite (12, 13) den Trennspalt (5) derartig übergreift, dass es gleichzeitig in der Öffnung (10, 6) des Außen- und Innenteils (2, 4) verläuft, wobei einerseits in einer Entkoppelstellung der Koppelmittel (14, 15) ein axialer Leerweg des Koppelmittels (15) auf der einen Koppelseite (12) bis zur Kopplung groß und ein axialer Leerweg des Koppelmittels (14) auf der anderen Koppelseite (13) bis zur Kopplung klein ausgelegt ist und wobei andererseits ein radiales Spiel, allein oder gemeinsam mit einer Toleranz des radialen Spiels, des Koppelmittels (15) auf der einen Koppelseite (12) in bezug auf dessen Öffnung (10) groß und ein radiales Spiel, allein oder gemeinsam mit einer Toleranz des radialen Spiels, des Koppelmittels (14) auf der anderen Koppelseite (13) in bezug auf dessen Öffnung (7) klein ausgebildet ist.

2. Nockenfolger oder Abstützelement nach Anspruch 1, wobei die Öffnungen (6, 7, 10, 11) als Bohrungen sowie die Koppelmittel (15, 14) als kolbenartige Schieber ausgebildet sind.

3. Nockenfolger oder Abstützelement nach Anspruch 2, wobei in die Öffnungen (11, 6 und 7), in welchen die Koppelmittel (14, 15) im Entkoppelfall verlaufen, hülsenartige Körper (21, 19) eingebaut sind, innerhalb deren Bohrungen (22, 20) die Koppelmittel (14, 15) unmittelbar angeordnet sind.

4. Nockenfolger oder Abstützelement nach Anspruch 2, wobei das Außenteil (2) ringförmig ausgebildet ist und wobei in dessen Bohrung (3) das Innenteil (4) verläuft.

5. Nockenfolger oder Abstützelement nach Anspruch 4, wobei nur ein Rand (9) der Öffnung (7) für das Koppelmittel (14) auf der anderen Koppelseite (13), in welche Öffnung (7) das Koppelmittel (14) bei Kopplung penetriert, als Planfläche hergestellt ist.

6. Nockenfolger oder Abstützelement nach einem der vorhergehenden Ansprüche, wobei ein aus insgesamt zwei Koppelmitteln (14, 15) bestehendes Schieberpaket eingesetzt ist, wobei die Öffnungen (6, 7) im Innenteil (4) zu einer Durchgangsbohrung vereinigt sind, innerhalb derer sich das eine Koppelmittel (15) zumindest nahezu über dessen gesamte Länge erstreckt, wobei das andere Koppelmittel (14) in die Öffnung (11) der anderen Koppelseite (13) eingebaut ist und radial innen eine ballige Stirnseite (17) als Kontaktfläche für eine Stirnfläche (16) am einen Koppelmittel (15) im Innenteil (4) hat und wobei die Stirnseite (17) an der Stirnfläche (16) im Entkoppelfall während der einen Nockenstellung anliegt.

## Claims

1. Switchable cam follower (1) or switchable support element of a valve gear of an internal combustion engine, with an outer part (2) which is assembled together with an inner part (4) which is movable relative thereto in the cam lifting direction, wherein the inner part (4) has, at its separating gap (5) from the outer part (2), two spaced-apart or opposite openings (6, 7) for coupling means (14, 15), which openings (6, 7), in a cam base-circle position, are each aligned with a further opening (10, 11) for the coupling means (14, 15) in the outer part (2), wherein the coupling means (14, 15) are designed and arranged in such a manner that, during coupling, each one extends on one coupling side (12, 13) across the separating gap (5) in such a manner that it extends at the same time in the opening (10, 6) of the outer and inner parts (2, 4), wherein, firstly, in a decoupled position of the coupling means (14, 15), there is a large amount of axial free travel of the coupling means (15) on one coupling side (12) until coupling takes place and a small amount of axial free travel of the coupling means (14) on the other coupling side (13) until coupling takes place, and wherein, secondly, a radial play, on its own or together with a tolerance of the radio play, of the coupling means (15) on one coupling side (12) is designed to be large with respect to the opening (10) thereof, and a radial play, on its own or together with a tolerance of the radial play, of the coupling means (14) on the other coupling side (13) is designed to be small with respect to the opening (7) thereof.

2. Cam follower or support element according to Claim 1, wherein the openings (6, 7, 10, 11) are designed as bores and the coupling means (15, 14) are designed as piston-like slides.

3. Cam follower or support element according to Claim 2, wherein sleeve-bodies (21, 19) are fitted into the openings (11, 6 and 7), in which the coupling means (14, 15) extend in the case of decoupling, the coupling means (14, 15) being arranged directly within the bores (22, 20) of said sleeve-like bodies.

4. Cam follower or support element according to Claim 2, wherein the outer part (2) is of annular design, and wherein the inner part (4) extends in the bore (3) thereof.

5. Cam follower or support element according to Claim 4, wherein only one edge (9) of the opening (7) for the coupling means (14) on the other coupling side (13), into which opening (7) the coupling means (14) penetrates during coupling, is produced as a flat surface.

6. Cam follower or support element according to one of the preceding claims, wherein a slide assembly comprising a total of two coupling means (14, 15) is used, wherein the openings (6, 7) in the inner part (4) are combined to form a through-bore within which the one coupling means (15) extends at least virtually over its entire length, wherein the other coupling means (14) is fitted into the opening (11) of the other coupling side (13) and has, radially on the inside, a spherical end side (17) as a contact surface for an end surface (16) on the one coupling means (15) in the inner part (4), and wherein, in the case of uncoupling, the end side (17) bears against the end surface (16) during the one cam position.

## Revendications

1. Galet suiveur couplable (1) ou élément de support couplable d'un entraînement de soupape dans un moteur à combustion interne, avec une partie extérieure (2) qui est assemblée à une partie intérieure (4) mobile par rapport à elle dans la direction de levée de la came, dans lequel la partie intérieure (4) possède à sa fente de séparation (5) avec la partie extérieure (2) deux ouvertures (6,7) mutuellement distantes ou en vis-à-vis pour des moyens d'accouplement (14, 15), ouvertures (6, 7) qui, dans une position de cercle de base de la came, sont respectivement alignées avec une autre ouverture (10, 11) pour les moyens d'accouplement (14, 15) dans la partie extérieure (2), dans lequel les moyens d'accouplement (14, 15) sont conçus et disposés de telle sorte que, lors de l'accouplement, chacun d'entre eux recouvre sur un côté d'accouplement (12, 13) la fente de séparation (5) de telle sorte qu'il s'étend en même temps dans l'ouverture (10, 6) de la partie extérieure (2) et de la partie intérieure (4), dans lequel d'une part, dans une position de désaccouplement des moyens d'accouplement (14, 15), une course à vide axiale du moyen d'accouplement (15) sur l'un des côtés d'accouplement (12) jusqu'à l'accouplement est grande et une course à vide axiale du moyen d'accouplement (14) sur l'autre côté d'accouplement (13) jusqu'à l'accouplement est petite, et dans lequel d'autre part un jeu radial, seul ou conjointement avec une tolérance de jeu radial, du moyen d'accouplement (15) sur l'un des côtés d'accouplement (12) est grand par rapport à son ouverture (10) et un jeu radial, seul ou conjointement avec une tolérance de jeu radial, du moyen d'accouplement (14) sur l'autre côté d'accouplement (13) est petit par rapport à son ouverture (7).

2. Galet suiveur ou élément de support selon la revendication 1, dans lequel les ouvertures (6, 7, 10, 11) sont réalisées sous forme de perçages et les moyens d'accouplement (15, 14) sous forme de tiroirs du genre pistons.

3. Galet suiveur ou élément de support selon la revendication 2, dans lequel, dans les ouvertures (11, 6 et 7) dans lesquelles s'étendent les moyens d'accouplement (14, 15) en cas de désaccouplement, sont installés des corps (21, 19) du genre douilles à l'intérieur des perçages (22, 20) desquels sont directement disposés les moyens d'accouplement (14, 15).

4. Galet suiveur ou élément de support selon la revendication 2, dans lequel la partie extérieure (2) est réalisée annulaire et dans lequel la partie intérieure (4) s'étend dans son perçage (3).

5. Galet suiveur ou élément de support selon la revendication 4, dans lequel seul un bord (9) de l'ouverture (7) pour le moyen d'accouplement (14) sur l'autre côté d'accouplement (13), ouverture (7) dans laquelle pénètre le moyen d'accouplement (14) lors de l'accouplement, est réalisé sous forme de surface plane.

6. Galet suiveur ou élément de support selon l'une quelconque des revendications précédentes, dans lequel on utilise un ensemble de tiroir constitué d'un total de deux moyens d'accouplement (14, 15), dans lequel les ouvertures (6, 7) dans la partie intérieure (4) sont réunies en un perçage traversant à l'intérieur duquel le premier moyen d'accouplement (15) s'étend au moins quasiment sur toute sa longueur, dans lequel l'autre moyen d'accouplement (14) est installé dans l'ouverture (11) de l'autre côté d'accouplement (13) et possède radialement à l'intérieur un côté frontal convexe (17) comme surface de contact pour une surface frontale (16) sur le premier moyen d'accouplement (15) dans la partie intérieure (4), et dans lequel le côté frontal (17) s'applique contre la surface frontale (16) en cas de désaccouplement pendant la première position de la came.
